# EUROPÄISCHE PATENTSCHRIFT

(11) **EP 0 350 541 B1**
(45) Veröffentlichungstag und Bekanntmachung des Hinweises auf die Patenterteilung: **10.11.1993**
(21) Anmeldenummer: 88201717.1
(22) Anmeldetag: 11.08.1988
(51) Int. Cl.: E04D 5/12

(54) **Bituminöses Dachdeckungsmaterial**
Bituminous roof-covering material
Matériau de couverture bitumineux

(30) Priorität: 12.07.1988 DE 8808918 U
(43) Veröffentlichungstag der Anmeldung: 17.01.1990
(73) Patentinhaber: B.V. Asphalt- en Chemische Fabrieken Smid & Hollander, NL-9744 TC Groningen (NL)
(72) Erfinder: Hollander, Jan, NL-9801 AS Zuidhorn (NL)
(74) Vertreter: Smulders, Theodorus A.H.J., Ir.

(56) Entgegenhaltungen:
- EP-A- 0 006 189
- FR-A- 1 205 703
- FR-A- 2 457 767
- FR-A- 2 478 709
- FR-A- 2 556 391
- US-A- 3 937 640

## Beschreibung

Die Erfindung bezieht sich auf ein bituminöses dampfdruckverteilendes Dachdeckungsmaterial, insbesondere geeignet zur Anwendung als erste Schicht in einem mehrschichtigen Dachdeckungssystem, wobei die zweite Schicht unter Zufuhr von Wärme angebracht wird, umfassend einen Träger, der beidseitig mit einer bituminösen Schicht versehen ist, wobei eine der bituminösen Schichten auf der von dem Träger abgewandten Seite eine durch eine perforierte Metallfolie gebildete Schicht aufweist.

Ein derartiges Dachdeckungsmaterial ist aus der NL-A-8501890 bekannt. Das bekannte Dachdeckungsmaterial ist ein völlig perforiertes Material, das dazu bestimmt ist, als dampfdruchverteilendende Schicht angewendet zu werden. Das bekannte Material wird dazu mit der von einer Metallfolie gebildeten Oberfläche auf der zu bedeckenden Dachoberfläche ausgerollt. Sodann wird mit einem Brenner eine zweite Schicht in einer solchen Weise angebracht, dass die bituminöse Unterseite der zweiten Schicht erwärmt wird, wodurch das Material der zweiten Schicht an der Stelle der Perforationen in der ersten Schicht an dem Dach haften kann. So wird in effektiver Weise eine aus zwei Schichten aufgebaute abschliessende Dachdeckung mit dampfdruckverteilenden Eigenschaften erhalten.

Obwohl eine derartige Dachdeckung den Forderungen ausgezeichnet entspricht, hat es sich in der Praxis gezeigt, dass in bestimmten Fällen der Bedarf besteht, statt der perforierten ersten Schicht eine völlig geschlossene Schicht anzubringen, die dann aber wohl dampfdruchverteilende Eigenschaften haben soll.

Der Zweck der Erfindung ist, diesem Bedarf abzuhelfen und im allgemeinen ein Dachdeckungsmaterial zu verschaffen, das als effektive dampfdruckverteilende Schicht in einem mehrschichtigen Dachdeckungssystem angewendet werden kann, und das zulässt, dass eine zweite Schicht unter Zugabe von Wärme angebracht wird.

Dazu wird gemäss der Erfindung ein Dachdeckungsmaterial der beschriebenen Art, dadurch gekennzeichnet, dass der Träger und die beidseitig auf diesem angebrachten bituminösen Schichten geschlossene Schichten sind ohne Perforationen, und dass die zwischen der perforierten Schicht und dem Träger liegende bituminöse Schicht aus mit Wärme aktivierbarem klebaktivem Bitumenmaterial besteht.

Bemerkt wird, dass aus der FR-A-2.556.392 ein Dachdeckungsmaterial bekannt ist, das in dem Gebrauchszustand eine untere perforierte Schicht umfasst und eine gerade über der perforierten Schicht liegende kalt klebende Schicht. Die perforierte Schicht besteht aus mit Silikonen behandeltem Papier oder syntetischem Material. Dieses bekannte Dachdeckungsmaterial kann jedoch nicht unter Zugabe von Wärme angebracht werden und ist daduch auch nicht geeignet zur Anwendung in einem mehrschichtigen Dachdeckungssystem, in dem eine zweite Schicht gemäss der Brennmethode (Schweißethode) oder einer anderen mit Wärmezufuhr verbundenen Methode übertragen wird.

Aus FR-A-2.478.709 ist ein bituminöses Dachdeckungsmaterial bekannt, das geeignet ist um als erste Schicht in einen mehrschichtigen Dachdeckungssystem angewendet zu werden; das unter Zufuhr von Wärme angebracht wird, und das eine perforierte Schicht hat und eine zwischen der perforierten Schicht und dem Träger liegende bituminöse Schicht. Jedoch enthält das bekannte Dachdeckungsmaterial keine Schicht aus klebaktivem Bitumenmaterial. Auch ist das bekannte Dachdeckungsmaterial nicht geeignet um als Dampfdruckverteilende Schicht angewendet zu werden.

Im Nachstehenden wird die Erfindung unter Hinweis auf die beigefügte Zeichnung näher beschrieben.

Es zeigen:
Figur 1 schematisch im Querschnitt ein Beispiel eines Dachdeckungsmaterials gemäss der Erfindung; und
Figur 2 schematisch eine Anwendung eines Dachdeckungsmaterials gemäss der Erfindung.

Figur 1 gibt schematisch im Querschnitt ein Dachdeckungsmaterial gemäss der Erfindung wieder. Das gezeigte Material umfasst einen Träger 1 aus einem der dazu üblichen Materialien, wie z.B. Glasfaser, Polyester u.dgl. Der Träger 1 ist auf der einen Seite, die in der Zeichnung und auch im Gebrauchszustand die Oberseite ist, mit einer bituminösen Schicht 2 versehen aus gegebenenfalls nicht modifiziertem Bitumen. Die vom Träger abgewandte Oberfläche der bituminösen Schicht 2 ist schliesslich mit einer üblichen mineralen Abstreuschicht 3 versehen. Als Alternative kann statt der Abstreuschicht eine der üblichen Abdeckfolien angewendet werden.

Auf der anderen Seite, der Unterseite, ist der Träger 1 mit einer Schicht 4 aus einem stark haftenden Bitumengemisch, auch wohl klebaktives Bitumen genannt, versehen. Dazu geeignete Bitumenzusammensetzungen sind an sich bekannt. Die Schicht 4 ist an der vom Träger abgewandten Oberfläche mit einer perforierten Metallfolie 5, z.B. Aluminiumfolie mit Perforationen 6, versehen. Die Folie ist derart angebracht, dass längs mindestens eines der Ränder ein Randgebiet der Schicht 4 nicht bedeckt ist.

Um zu vermeiden, dass das Dachdeckungsmaterial in zusammengerolltem Zustand aneinander klebt, ist die ganze Unterseite mit einer Trennfolie oder mit Trennpapier, angegeben mit 7, abgedeckt. Die Trennschicht 7 wird vor dem Anbringen des Dachdeckungsmaterial auf einer zu deckenden Dachfläche entfernt.

Figur 2 illustriert in welcher Weise das Dachdeckungsmaterial in einem zweischichtigen Dachdeckungssystem angewendet werden kann. Figur 2 zeigt eine Dachkonstruktion 10, auf welcher Bahnen des Materials gemäss der Erfindung ausgerollt sind. Eine erste Bahn 11 ist nach der Entfernung der Trennschicht 7 in der gewünschten Stellung auf das Dach gelegt. Sodann ist eine zweite Bahn 12 anschliessend an die erste Bahn auf das Dach gelegt. Beide Bahnen liegen mit der perforierten Schicht 5 auf der Dachfläche. Ausserdem überlappt die Bahn 12 mit dem obenerwähnten, nicht von der perforierten Schicht bedeckten Teil, der Kante 13, einen entsprechenden Randbereich der Bahn 11, so dass eine vollkommen abschliessende Dachdeckungsschicht erhalten wird.

Die Haftung mit der Dachfläche kommt zustande durch Zufuhr von Wärme. Vorteilhafterweise kann diese Wärmezufuhr beim Anbringen einer zweiten Schicht Dachdeckungsmaterial 14 mit der sogenannten Brennmethode erfolgen, wie schematisch in Figur 2 wiedergegeben ist. Dazu wird eine Rolle 15 aus geeignetem Material, in der Fachsprache wohl Brennrolle genannt, über das schon mit dem Material gemäss der Erfindung bedeckte Dach ausgerollt, wobei in dem Spalt zwischen der Brennrolle 15 und dem auf dem Dach liegenden Material mit einer Flamme 16 eines Brenners 17 Wärme zugeführt wird. Die Unterseite des Materials auf der Brennrolle wird dadurch effektiv an der Oberseite des Materials gemäss der Erfindung geheftet. Auch bewirkt die zugeführte und durchgeleitete Wärme, dass die klebaktive Bitumenschicht 4 sich an der Stelle der Perforationen 6 in der perforierten Schicht 5 an die Dachfläche heftet, wie bei 18 in Figur 2 angegeben ist.

Die Schicht 5 verhindert eine dauernde Heftung des klebaktiven Bitumens an das Dach in den zwischen den Perforationen liegenden Zonen, so dass die dampfdruckverteilende Wirkung gesichert ist.

Im Prinzip ist es auch möglich, die klebaktive Schicht auf eine andere Weise durch Wärme-Zufuhr zu aktivieren, z.B. dadurch, dass genügend heisses Bitumen über eine angebrachte Schicht von Dachdeckungsmaterial gemäss der Erfindung verbreitet wird, oder dadurch, dass die Schicht von Dachdeckungsmaterial gemäss der Erfindung mit einem Brenner erwärmt wird, ohne dass eine zweite Schicht 14 angebracht wird.

Das Material gemäss der Erfindung ist jedoch, wie aus dem Vorstehenden hervorgehen dürfte, besonders geeignet zur Anwendung als erste Schicht in eimem zwei- oder mehrschichtigen Dachdeckungssystem, wobei die zweite Schicht mit einem Brenner angebracht wird, weil dann in einem einzigen Arbeitsgang sowohl die dampfdruckverteilende Schicht wie die zweite Schicht angebracht werden können.

Bemerkt wird, dass verschiedene Abwandlungen des Materials gemäss der Erfindung nach dem Vorstehenden dem Fachmann naheliegen. So besteht die perforierte Schicht zwar vorzugsweise aus Aluminiumfolie, aber eine Folie aus anderem Metall ist auch anwendbar und sogar eine Folie aus einem anderen geeigneten Material, das genügend wärmebeständig ist und nicht an einer Dachfläche haften kann. Es kann dabei an spezielle Kunststoffe gedacht werden.

Weiter kann der Träger erwünschtenfalls auch durch eine Metallfolie, wie Aluminiumfolie gebildet werden oder durch ein anderes dampfdichtes Material, z.B. wenn eine völlig dampfdichte Dachdeckung erwünscht ist.

## Patentansprüche

1. Bituminöses dampfdruckverteilendes Dachdeckungsmaterial, insbesondere geeignet zur Anwendung als erste Schicht in einem mehrschichtigen Dachdeckungssystem, wobei die zweite Schicht unter Zufuhr von Wärme angebracht wird, umfassend einen Träger (1), der beidseitig mit einer bituminösen Schicht (2, 4) versehen ist, wobei eine der bituminösen Schichten (2, 4) auf der von dem Träger (1) abgewandten Seite eine durch eine perforierte Metallfolie gebildete Schicht (5) aufweist, dadurch gekennzeichnet, dass der Träger (1) und die beidseitig auf diesem angebrachten bituminösen Schichten (2, 4) geschlossene Schichten sind ohne Perforationen, und dass die zwischen der perforierten Schicht (5) und dem Träger (1) liegende bituminöse Schicht (4) aus mit Wärme aktivierbarem klebaktivem Bitumenmaterial besteht.

2. Bituminöses Dachdeckungsmaterial nach Anspruch 1, dadurch gekennzeichnet, dass die perforierte Schicht (5) aus mit Perforationen (6) versehener Aluminiumfolie besteht.

3. Bituminöses Dachdeckungsmaterial nach Anspruch 1 oder 2, dadurch gekennzeichnet, dass der Träger (1) aus dampfdichtem Material besteht.

4. Bituminöses Dachdeckungsmaterial nach Anspruch 3, dadurch gekennzeichnet, dass der Träger (1) aus Aluminiumfolie besteht.

5. Bituminöses Dachdeckungsmaterial nach einem der vorhergehenden Ansprüche, dadurch gekennzeichnet, dass die perforierte Schicht (5) einen Randbereich (13) der zwischen dem Träger (1) und der perforierten Schicht liegenden bituminösen Schicht (4) frei lässt.

6. Bituminöses Dachdeckungsmaterial nach einem der vorhergehenden Ansprüche, dadurch gekennzeichnet, dass an der Seite der perforierten Schicht (5) eine vor der Anwendung zu entfernende Trennschicht (7) vorgesehen ist.

7. Bituminöses Dachdeckungsmaterial nach einem der vorhergehenden Ansprüche, dadurch gekennzeichnet, dass die auf der anderen Seite des Trägers (1), wo sich die klebaktive Schicht befindet, vorhandene bituminöse Schicht mit einer Endbearbeitungsschicht (3) versehen ist.

## Claims

1. A bituminous vapour pressure distributing roof-covering material, in particular suitable for use as first layer in a multilayered roof-covering system, in which the second layer is applied with addition of heat, comprising a support (1) provided on both sides with a bituminous layer (2,4), one of said bituminous layers (2,4) having on the side facing away from said support (1) a layer (5) formed by a perforated metal foil, characterized in that said support (1) and said bituminous layers (2,4) disposed on both sides of said support are closed layers without perforations and that said bituminous layer (4) located between said perforated layer (5) and said support (1) consists of heat-activable adhesion-active bitumen material.

2. A bituminous roof-covering material according to claim 1, characterized in that said perforated layer (5) consists of aluminium foil provided with perforations (6).

3. A bituminous roof-covering material according to claim 1 or 2, characterized in that said support (1) consists of vapour-tight material.

4. A bituminous roof-covering material according to claim 3, characterized in that said support (1) consists of aluminium foil.

5. A bituminous roof-covering material according to any of the preceding claims, characterized in that said perforated layer (5) leaves clear an edge region (13) of said bituminous layer (4) located between said support (1) and said perforated layer.

6. A bituminous roof-covering material according to any of the preceding claims, characterized in that on the side of said perforated layer (5) there is provided a separating layer (7) to be removed before use.

7. A bituminous roof-covering material according to any of the preceding claims, characterized in that said bituminous layer provided on the other side of said support (1) where said adhesion-active layer is located is provided with a finishing layer (3).

## Revendications

1. Matériau bitumineux de couverture de toiture, à distribution de pression de vapeur, convenant en particulier pour l'utilisation comme première couche d'un complexe à plusieurs couches de couverture de toiture, la seconde couche étant posée avec application de chaleur, comportant un support (1) doté des deux côtés d'une couche bitumineuse (2, 4), une des couches bitumineuses (2, 4) présentant sur la face non tournée vers le support (1) une couche (5) formée par une feuille métallique perforée, caractérisé en ce que le support (1) et les couches bitumineuses (2, 4) disposées sur celui-ci sont sans perforations, et en ce que la couche bitumineuse (4) située entre la couche perforée (5) et le support (1) est constituée de matière bitumineuse dont l'action d'adhérence est activée par la chaleur.

2. Matériau bitumineux de couverture de toiture selon la revendication 1, caractérisé en ce que la couche perforée (5) est constituée d'une feuille d'aluminium dotée de perforations (6).

3. Matériau bitumineux de couverture de toiture selon la revendication 1 ou 2, caractérisé en ce que le support (1) est constitué d'un matériau étanche à la vapeur.

4. Matériau bitumineux de couverture de toiture selon la revendication 3, caractérisé en ce que le support (1) est constitué d'une feuille d'aluminium.

5. Matériau bitumineux de couverture de toiture selon l'une des revendications précédentes, caractérisé en ce que la couche perforée (5) laisse libre une zone périphérique (13) de la couche bitumineuse (4) située entre le support (1) et la couche perforée.

6. Matériau bitumineux de couverture de toiture selon l'une des revendications précédentes, caractérisé en ce que sur une face de la couche perforée (5) est prévue une couche de séparation (7) à enlever avant utilisation.

7. Matériau bitumineux de couverture de toiture selon l'une des revendications précédentes, caractérisé en ce que la couche présente sur l'autre face du support (1), où se trouve la couche adhérente, est dotée d'une couche de finition finale (3).
